# EUROPÄISCHE PATENTSCHRIFT

(11) **EP 0 609 768 B1**
(45) Veröffentlichungstag und Bekanntmachung des Hinweises auf die Patenterteilung: **25.11.1998**
(21) Anmeldenummer: 94101160.3
(22) Anmeldetag: 27.01.1994
(51) Int. Cl.: B05C 5/02

(54) **Beschichtungsvorrichtung zum Auftragen dünner Nassfilme**
Coating device for applying a thin wet film
Dispositif d'enduction pour l'application d'une couche humide mince

(30) Priorität: 05.02.1993 DE 4303357
(43) Veröffentlichungstag der Anmeldung: 10.08.1994
(73) Patentinhaber: Agfa-Gevaert AG, 51373 Leverkusen (DE)
(72) Erfinder: Hultzsch, Günter, Dr. Dipl.-Chem., D-65187 Wiesbaden (DE); Idstein, Hermann, D-65375 Oestrich-Winkel (DE)

(56) Entgegenhaltungen:
- US-A- 4 622 239
- US-A- 4 720 402

## Beschreibung

Die Erfindung betrifft eine Beschichtungsvorrichtung zum Auftragen dünner Naßfilme auf einen kontinuierlich über eine Auflagefläche geführten Träger, mit einer Schlitzdüse aus zumindest einer starren Lippe und zumindest einer elastischen Lippe aus einem Flachband.

Aus der US-A 4,720,402 (vgl. Oberbegriff des Anspruchs 1) ist eine Beschichtungsvorrichtung bekannt, mit der viskoses Material, wie beispielsweise Lötpaste, auf einen Träger aufgetragen wird, wozu eine Breitschlitzdüse verwendet wird, bei der die Vorderseite der Düse einen stumpfen Winkel mit dem Düsenschlitz einschließt. Die Außenseite der starren Lippe dieser bekannten Breitschlitzdüse verläuft parallel und nicht schräg zu der Innenwand des Düsenschlitzes. Die mit der bekannten Düse aufgetragene Lötpaste besitzt eine stark unterschiedliche Viskosität gegenüber Naßfilmen, mit denen beispielsweise Träger beschichtet werden.

Aus der US-A 4,622,239 ist eine Vorrichtung zum Verteilen von Solderpaste in Öffnungen einer Schablone bekannt. Die Vorrichtung weist ein Paar von elastischen Lippen auf, die an dem Gehäuse an sich gegenüberliegenden Seiten eines Schlitzes befestigt sind und die Schablone berühren. Beim Anlegen eines Mediumdruckes gegen einen Kolben tritt Solderpaste aus dem Schlitz innerhalb eines Arbeitsbereiches zwischen den Lippen aus. Die Lippen zwingen die Paste in die Öffnungen der Schablone, wenn sich die Vorrichtung über diese hinwegbewegt. Die schrägen unteren Seitenwände der Vorrichtung weisen jede für sich eine Tasche auf, die sich horizontal über die Länge der Seitenwand erstreckt und eine elastische Lippe aufnimmt, die balkenförmig ausgebildet ist. Die Lippen sind so ausgelegt, daß sie eine Breite einschließen, die geringfügig größer als die Breite der Taschen ist, so daß der Abstand zwischen den Lippen kleiner als die Breite des Schlitzes ist.

Die Entwicklung in der Beschichtungstechnik führt aus ökologischen und ökonomischen Aspekten zu dünneren Naßfilmen bei höheren Verarbeitungsgeschwindigkeiten. Hierbei ist von höheren Anforderungen an die Störungsfreiheit des Beschichtungsvorgangs als bei dickeren Naßfilmen auszugehen, um eine einwandfreie Beschichtung zu gewährleisten.

Um Naßfilme geringerer Dicke aufzutragen, wird gemäß DE-A 41 12 428 eine vom Trägerfilm umschlungene Breitschlitzdüse eingesetzt. Praktische Schwierigkeiten treten dann auf, wenn Metallbänder beschichtet werden sollen, da diese wegen ihrer starken federnden Rückstellkraft nur mühsam über die gekrümmte Breitschlitzdüse geführt werden können.

Bei dieser bekannten Auftragsvorrichtung des Extrusionstyps bewegt sich der Trägerfilm mit einer vorbestimmten Lineargeschwindigkeit und in einer vorbestimmten Laufrichtung. Die Auftragsvorrichtung umfaßt einen Kopf, der mit einer parallel zur Achse des Kopfes verlaufenden Bohrung zum Empfang der Flüssigkeit versehen ist, einen die Bohrung mit einer Oberfläche des Kopfes verbindenden Schlitz, einen benachbart dem Schlitz auf der stromaufwärtigen Seite des Schlitzes angeordneten Hinterkantenabschnitt, der eine Abschrägung aufweist, deren Breite kleiner oder gleich 50 µm ist, jedoch größer als der Durchmesser jedes Korns des Materials des Hinterkantenabschnittes, und einen Rakelkantenabschnitt, der benachbart dem Schlitz auf der stromabwärtigen Seite des Schlitzes in bezug auf die Laufrichtung angeordnet ist, wobei der Rakelkantenabschnitt eine Abschrägung mit einer Breite von etwa 1-3 µm aufweist, die an der stromaufwärtigen Kante der Oberfläche des Rakelkantenabschnitts vorgesehen ist.

Bei der Breitschlitzdüsenvorrichtung spielt der Abstand der Lippen zum zu beschichtenden Substrat bzw. Träger eine wesentliche Rolle. Generell erfordern geringere Naßfilmdicken bzw. höhere Beschichtungsgeschwindigkeiten einen geringeren Düsenabstand, oder es müssen zusätzlich aufwendige Verfahrenstechniken eingesetzt werden, wie z.B. in Form eines am Meniskus des Naßfilms anliegenden Unterdrucks.

Bei geringen Abständen besteht große Gefahr, daß durch Partikel bzw. Fehler in dem oder auf dem Substrat oder durch Partikel im Naßfilm die Breitschlitzdüse mit hohen Geschwindigkeiten kontaktiert und dadurch die Düse beschädigt oder das Band zum Abriß gebracht wird. Beschädigungen an der Düsenlippe können zu Fehlstellen bei der Beschichtung führen, so daß ein Austausch der Lippen dann erforderlich wird.

Aufgabe der Erfindung ist es, Breitschlitzdüsen konventioneller Bauart so auszugestalten, daß Träger mit niedrig- bis hochviskosenen Naßfilmen bei hoher Laufgeschwindigkeit des Trägers bzw. mit geringen Naßfilmdicken ohne größeren Aufwand bei Umrüstung der Breitschlitzdüsen auf unterschiedliche Viskositäten der Naßfilme beschichtet werden können und Beschädigungen der einzelnen Breitschlitzdüsen durch Partikel im Naßfilm, im Träger, oder durch Kontaktieren des Trägers mit der Breitschlitzdüse weitgehend vermieden werden bzw. mit geringem Aufwand behoben werden können.

Diese Aufgabe wird erfindungsgemäß dadurch gelöst, daß die starre Lippe eine erste Fläche aufweist, die eine Innenseite eines Düsenschlitzes der Schlitzdüse bildet, daß eine zweite Fläche der starren Lippe als schräge Außenseite der Schlitzdüse mit der ersten Fläche einen Neigungswinkel im Bereich von 20° bis 70° zu dem Düsenschlitz einschließt, daß eine rechtwinklig zu der ersten Fläche angeordnete Frontseite die erste und zweite Fläche miteinander verbindet und eine Austrittsöffnung der Schlitzdüse begrenzt, und daß zumindest eine der elastischen Lippen an der schrägen Außenseite der Schlitzdüse anliegt und über die Frontseite der Austrittsöffnung vorsteht.

Die weitere Ausgestaltung der Erfindung ergibt sich aus den Merkmalen der Unteransprüche.

Das Wesen der Erfindung besteht darin, daß konventionell starr gebaute Breitschlitzdüsen zusätzlich mit federnden Lippen aus elastischen Bändern ausgerüstet werden, die beim Annähern des bewegten Trägers bzw. Substrates an die Lippen wegfedern und bei Auftreten von Beschädigungen einfach ausgetauscht werden können.

Die federnden bzw. elastischen Lippen werden auf die starr angeordneten Ober- und Unterlippen von Breitschlitzdüsen aufgesetzt. Sie sind in der Geometrie (Winkel, Stärke, Abstand) variabel ausgestaltet. Sie können aus Kunststoffen (Polyester, Polyamide, Polyolefin, perfluoriertes Alkan usw.), Metallen (Stahl, Messing, Nickel, Aluminium, Kupfer usw.) oder Gummi (fluorhaltige Elastomere, wie Kalrez® oder Zalak® der Firma DuPont de Nemours) hergestellt werden.

Es können dazu Folien oder Halbzeuge unterschiedlicher Stärke eingesetzt werden, z.B. Polyesterfolien der Stärke 50 bis 400 µm.

Die Folien können aus bahnförmigen Flachmaterialien rechtwinklig oder unter anderen Winkeln geschnitten werden, so daß unterschiedliche Geometrien der Lippen zum Substrat einstellbar sind.

Die Erfindung wird im folgenden anhand von zeichnerisch dargestellten Ausführungsbeispielen näher erläutert. Es zeigen:
- Fig. 1: schematisch im Schnitt eine erste Ausführungsform einer Breitschlitzdüse mit einer daran befestigten elastischen Lippe,
- Fig. 2: schematisch im Schnitt eine zweite Ausführungsform einer Breitschlitzdüse mit daran befestigter elastischer Lippe,
- Fig. 3: eine dritte Ausführungsform einer Breitschlitzdüse mit zwei elastischen Lippen im Schnitt,
- Figuren 4-11: schematisch verschiedene Ausbildungen von Breitschlitzdüsen mit einer bzw. zwei elastischen Lippen.

Bei den in den Figuren 1 bis 3 gezeigten Ausführungsformen der Beschichtungsvorrichtung 1 sind elastische Lippen 3 und 4 jeweils durch Klemmleisten 8 und 9, die mit einer Ober- bzw. Unterlippe 6, 7, einer Schlitzdüse 2 verschraubt sind, festgehalten.

In Figur 1 ist die elastische Lippe 3 durch die Klemmleiste 8, die mittels einer Klemmschraube 14 mit der schrägen Außenseite der Oberlippe 6 der Schlitzdüse 2 verschraubt ist, festgehalten. Parallel zu der Klemmschraube 14 ist in der Oberlippe ein Arretierungsstift 20 angeordnet, der ein Indexloch in der Lippe 3 durchsetzt und zusammen mit der Klemmschraube 14 die Lippe 3 lagefixiert. Die Lippe 3 steht über die Frontseite 16 bzw. über die Austrittsöffnung 5 der Schlitzdüse 2 vor. Bei dieser Ausführungsform ist die Klemmschraube 14 in der Klemmleiste 8 versenkt angebracht, während der Arretierungsstift 20 sich außerhalb der Klemmleiste 8 befindet. In weiterer Ausgestaltung der Klemmleiste 8 besteht diese aus einem magnetischen Material und wird durch das Material der Oberlippe 6 der Schlitzdüse 2 magnetisch angezogen und festgehalten. Die elastische Lippe 3 ist dann zwischen der schrägen Außenseite der Oberlippe 6 und der Klemmleiste 8 festgeklemmt, ohne daß jedoch die Klemmleiste 8 mit der Oberlippe 6 verschraubt sein muß. Die Klemmschraube 14 und der Arretierungsstift 20 durchsetzen dann jeweils entsprechende Löcher in der elastischen Lippe 3, wobei die Klemmschraube 14 jedoch außerhalb der Klemmleiste 8 angeordnet ist. Es ist selbstverständlich und bedarf keiner weiteren Erläuterung, daß je eine Klemmschraube 14 und je ein Arretierungsstift 20 nahe den Schmalseiten der elastischen Lippe 3 vorhanden sind, so daß diese über ihre Länge faltenlos durch die Klemmschrauben und die Arretierungsstifte gespannt wird.

Bei der in Fig. 2 schematisch im Schnitt gezeigten Ausführungsform der Beschichtungsvorrichtung 1 ist anstelle des Arretierungsstiftes 20 der Ausführungsform gemäß Fig. 1 eine weitere Klemmschraube 14 vorgesehen, die dann, ebenso wie die erste Klemmschraube 14, die Klemmleiste 8 durchsetzt und in dieser versenkt ist. Die Klemmleiste 8 erstreckt sich bei dieser Ausführungsform über die elastische Lippe hinaus, wobei die weitere Klemmschraube 14 die elastische Lippe 3 nicht durchsetzt, sondern außerhalb dieser angeordnet ist. Es ist ersichtlich, daß die elastische Lippe 3 der beiden Ausführungsformen gemäß den Figuren 1 und 2 rasch auswechselbar ist, da nur eine Klemmschraube und der Arretierungsstift bzw. zwei Klemmschrauben entlang jeder Schmalseite der Lippe 3 gelöst werden müssen.

Bei den beiden Ausführungsformen gemäß den Figuren 1 und 2 ist jeweils nur eine obere elastische Lippe 3 dargestellt, jedoch können beide Ausführungsformen auch mit einer entsprechenden unteren elastischen Lippe ausgerüstet sein, die die gleiche Konfiguration wie die obere elastische Lippe 3 besitzt und in der gleichen Art und Weise befestigt ist. Es sind dann die obere und die untere elastische Lippe jeweils symmetrisch zu dem Düsenschlitz an den Außenseiten der Ober- und der Unterlippe der Beschichtungsvorrichtung 1 angeordnet. Unter dem Düsenschlitz ist in diesem Zusammenhang der Spalt zwischen der Oberlippe 6 und der Unterlippe 7 zu verstehen.

In einer Präzisionsvorrichtung werden Befestigungs- und Indexloch in das federnde Band, aus dem die elastischen Lippen 3 und 4 gefertigt werden, maßgenau gestanzt. Die Löcher dienen zur genauen Fixierung der Lippen und sichern die gewünschte Lage maßgenau. Die Befestigung der Lippen erfolgt nach dem paßgerechten Aufschieben auf die Paßstifte und nachfolgendem Auflegen einer Klemmleiste mittels der Klemmschrauben, einer sonstigen geeigneten Klemmvorrichtung oder auch magnetisch.

Die Ausrichtung der elastischen Lippen 3, 4 in bezug auf die Frontseite bzw. Vorderkante der starren Düsenober- und/oder Düsenunterlippe kann dadurch erreicht bzw. geändert werden, daß die Klemmleisten, die mit einem Anschlag für die elastische Lippe versehen sind, mittels Stellschrauben in unterschiedlichen Positionen justiert werden können, wie anhand von Fig. 3 erläutert wird.

Jede der Klemmleisten 8 und 9 in der Ausführungsform nach Figur 3 ist mit einem Anschlag 21 bzw. 22 für die elastische Lippe 3 bzw. 4 ausgestattet. Die Oberlippe 6 und die Unterlippe 7 der Schlitzdüse 2 bzw. der Beschichtungsvorrichtung 1 sind so ausgestaltet, daß Stellschrauben 23, 24 parallel zu den Außenseiten der Beschichtungsvorrichtung 1 verlaufen und jeweils gegen eine Schmalseite der betreffenden Klemmleiste 8 bzw. 9 anliegen. Durch die Stellschrauben 23, 24 können die Klemmleisten auf den Außenseiten der Beschichtungsvorrichtung 1 verschoben und positioniert werden. Die beiden elastischen Lippen 3 und 4 stehen gleichweit über die Austrittsöffnung 5 der Schlitzdüse 2 bzw. über die Frontseiten bzw. Vorderkanten 17 und 18 der Oberlippe 6 bzw. der Unterlippe 7 vor. Wie schon zuvor erwähnt wurde, weisen die elastischen Lippen 3 und 4 maßgenaue Löcher 10 und 11 auf, und sind auf Paßstifte 12, 13 auf den Außenseiten der Beschichtungsvorrichtung 1 aufgeschoben. In den Klemmleisten 8 und 9 sind paßgenaue Löcher zu den Löchern 10 und 11 der elastischen Lippen vorhanden, und sobald die elastischen Lippen auf die Paßstifte 12 und 13 aufgeschoben sind, werden die Klemmleisten 8 und 9 auf die Paßstifte gleichfalls aufgeschoben und mittels Klemmschrauben 14 und 15 mit den Paßstiften, die Innengewinde besitzen, verschraubt. Die Klemmvorrichtung kann auch in der Weise ausgestaltet sein, daß die Klemmleisten 8 und 9 aus einem magnetischen Werkstoff bestehen und durch magnetische Anziehung an die Außenseiten der Ober- und Unterlippe 6 bzw. 7 die zwischen den Außenseiten und den Klemmleisten liegenden elastischen Lippen 3 und 4 festhalten. Derartige magnetische Klemmleisten sind nicht nur bei den Ausführungsformen nach den Figuren 1 bis 3 anwendbar, sondern auch bei allen Ausführungsformen gemäß den Figuren 4 bis 11.

Die Verwendung von magnetischen Klemmleisten, aber auch von Klemmleisten, die mittels Klemmschrauben mit den Außenseiten der Ober- und Unterlippe der Beschichtungsvorrichtung 1 verbunden sind, läßt ein leichtes und rasches Auswechseln von beschädigten Lippen 3 und 4 zu.

Als Bandmaterial für die elastischen Lippen 3, 4 sind Halbzeuge geeignet, die mit großer Dickenpräzision und mit großem Rückstellvermögen (Federwirkung) ausgestattet sind. Die Lippen können dann ohne weitere Kantenbearbeitung nach dem Einstanzen der Index- und Befestigungslöcher in einer Vielzahl aus dem Bandmaterial gefertigt werden.

Ein weiterer Vorteil neben der Federwirkung und dem einfachen Austauschen liegt darin, daß die Geometrie der elastischen Lippen auf einfache Weise geändert bzw. den Beschichtungsbedingungen angepaßt und auf diese Weise konventionelle Breitschlitzdüsen für andere Beschichtungsanforderungen herangezogen werden können. So sind Düsenkonfigurationen mit Plan- oder Stufengeometrie durch Längenanpassung der beiden Lippen gestaltbar.

Dies wird unter Bezugnahme der schematisch dargestellten Konfigurationen von Beschichtungsvorrichtungen 1 in den Figuren 4 bis 11 näher erläutert. Bei den Ausführungsformen gemäß den Figuren 5 und 7 stehen die beiden elastischen Lippen 3 und 4 unterschiedlich weit über die Vorderkanten 17, 18 der Austrittsöffnung 5 vor. Bei der Ausführungsform nach Figur 4 gilt Analoges, wobei jedoch noch hinzukommt, daß die starre Düsenunterlippe weiter vorsteht als die starre Düsenoberlippe. In Figur 4 sind schematisch Klemmleisten 8 und 9 angedeutet und dargestellt, daß der Neigungswinkel der Außenseite der Oberlippe und dementsprechend auch der Neigungswinkel der Außenseite der Unterlippe zur Horizontalen bzw. zu dem Düsenspalt 20° beträgt. In Figur 5 beträgt dieser Neigungswinkel zwischen der jeweiligen Außenseite der Ober- bzw. Unterlippe und dem Düsenspalt 70°. Es gilt allgemein, daß die schrägen Außenseiten der Ober- und der Unterlippe der Schlitzdüse 2 jeweils einen Winkel im Bereich zwischen 20° und 70° mit dem Düsenspalt einschließen können.

Für Beschichtungen mit besonders niederviskosen Lösungen wird beispielsweise eine gestufte Geometrie bevorzugt, bei der die in Bahnlaufrichtung betrachtete, weiter hinten liegende Lippe 3 um 25 bis 250 µm weiter von einem Filmträger 25 zurückgestuft ist als die in Bahnlaufrichtung betrachtete vordere Lippe 4. Durch den resultierenden geringeren Reibungsdruck unter der hinteren Lippe 3 sind höhere Beschichtungsgeschwindigkeiten ohne Unterdruck oder geringere Naßfilmdicken bei vergleichbarem Unterdruck möglich, als wenn beide Lippen gleichen Abstand zu dem Filmträger 25 besitzen, der über eine Antragswalze 19 geführt ist (vgl. Fig. 5).

Außerdem wird in dieser gestuften Konfiguration sicher gewährleistet, daß bei Annäherung des Trägers 25 an die Beschichtungsdüse die in Bahnlaufrichtung gesehene erste Lippe 4 zur Schlitzdüse 2 hin elastisch ausweichen kann und dabei die weiter zurückstehende zweite Lippe 3 überhaupt nicht kontaktiert wird.

Für mittel- und hochviskose Lösungen erweist sich die planparallele bzw. umgekehrt gestufte Anordnung beider Lippen als geeigneter. Entscheidend für das Beschichtungsergebnis ist in diesen Fällen, daß der Abstand der zweiten Lippe dem Einfachen bis dem Doppelten der aufgetragenen Naßfilmdicke entspricht. Auch diese Konfiguration läßt sich durch Wechsel der elastischen Lippen einfach gestalten.

Theoretische Berechnungen und experimentelle Ergebnisse fordern für eine geschwindigkeitsunabhängige Fahrweise - ohne Hilfsverfahren - einen Abstand, der im Bereich des Ein- bis Zweifachen der Naßfilmdicken liegt. Um Naßfilmdicken von etwa 30 µm aufzutragen, sind z.B. Abstände von 30 bis 60 µm erforderlich.

Die austauschbaren Lippen können hinsichtlich ihres Neigungswinkels zum Düsenspalt entweder durch Änderung der Neigung der Außenseiten der Beschichtungsvorrichtung 1 eingestellt werden oder durch Unterlegen keilförmiger Abstandshalter unter die elastische Lippe variiert werden. Bewährt haben sich Winkel von 20 bis 70°. Allerdings zeigt auch eine Anordnung mit einer zum Düsenspalt parallel angestellten zweiten Lippe 3 (Neigung 0°) sehr gute Beschichtungsergebnisse. In diesem Falle dient die zweite Lippe 3 gleichzeitig als zweite Düsenbacke. Die Düsenspaltweite wird in diesem Fall durch nicht gezeigte schmale stegförmige Abstandshalter zwischen starrer Vorderbacke und elastischer Hinterbacke bestimmt (vgl. Fig. 6).

Ferner läßt sich die Neigung der Lippenkanten zur Antragswalze bzw. zum Filmträger beeinflussen. In der Regel werden die Lippen rechtwinklig aus einer Flachfolie geschnitten. Durch geeignete Schneideinrichtungen sind auch andere Schnittwinkel als 90° einstellbar, um auf diese Weise die Geometrie hinsichtlich der optimalen Beschichtbarkeit zu verbessern.

Eine für Beschichtungsverfahren besonders günstige Lippengeometrie mit tangentialer Neigung der beiden Lippen oder einer der beiden Lippen zur Antragswalze kann auf einfache Weise dadurch erreicht werden, daß die Lippen an der Beschichtungsdüse fixiert und diese langsam an die sich drehende Antragswalze gefahren wird. Wenn die Antragswalze zuvor mit Schmirgelleinen umwickelt wurde bzw. flüssige Schleifkörper in Form von Läppasten eingesetzt werden, kann eine exakte tangentiale Lippengeometrie eingeschliffen werden. Anstatt die Antragswalze entsprechend mit Schmirgelleinen auszurüsten, kann auch ein geeignetes Substrat, wie z.B. eine mattierte rauhe Folie, ein aufgerauhtes Metallband oder ein mit abrasiven Teilchen beschichteter Träger für das Schleifen verwendet werden.

Bei der Anordnung einer ebenen Substratführung unter der Beschichtungsdüse, z.B. mit Hilfe eines planen oder gekrümmten Antragstisches, kann durch ein geeignetes Substrat ebenfalls die exakte Lippengeometrie eingeschliffen werden.

Auf diese Weise läßt sich eine präzise Lippengeometrie ohne spezielles Schleifwerkzeug in kurzer Zeit reproduzierbar herstellen.

Bei der Ausführungsform nach Figur 8 ist die Schlitzdüse 2 nur mit einer einzigen elastischen Lippe 4 an der Außenseite der Unterlippe 7 der Schlitzdüse 2 ausgerüstet, während die Außenseite der Oberlippe 6 keine Lippe trägt. Selbstverständlich kann auch der umgekehrte Fall vorliegen, daß nämlich die Oberlippe 6 eine federnde bzw. elastische Lippe aufweist, während die Unterlippe 7 lippenlos bleibt. Bevorzugt ist jeweils diejenige Lippe, die zum zu beschichtenden Filmträger den geringsten Abstand besitzt. Die andere Lippe ist dann wie bei konventionellen Beschichtungsdüsen starr ausgebildet und schließt gewissermaßen die elastische Feder- bzw. Verschleißlippe in sich ein, d.h. mit anderen Worten, sie besitzt den gleichen Umriß wie die andere starre Lippe der Breitschlitzdüse unter Einschluß der daran befestigten elastischen Feder- bzw. Verschleißlippe.

Die Figuren 9 und 10 zeigen zwei Ausführungsformen, bei denen die elastischen Lippen 3 und 4 radienförmig oder plan, entsprechend der Krümmung der Antragswalze bzw. Auflagenfläche 19, geschliffen sind, wie dies voranstehend schon erläutert wurde.

Bei der Ausführungsform nach Figur 11 der Erfindung ist ein Spalt 27 zwischen den elastischen Lippen 3 und 4 enger als der Düsenspalt bzw. der Öffnungsquerschnitt der Schlitzdüse 2 zwischen der starren Ober- und Unterlippe 6 bzw. 7 der Schlitzdüse 2.

Die Fasenbreite der Lippen kann durch Änderung der Folienstärke variiert werden, z.B. im Bereich von 50 bis 400 µm, in dem die Folienmaterialien Federwirkung besitzen. Die Federwirkung läßt sich für besonders breite Fasen durch Übereinanderlegen von zwei oder mehreren Folien wesentlich erhöhen.

## Patentansprüche

1. Beschichtungsvorrichtung (1) zum Auftragen dünner Naßfilme auf einen kontinuierlich über eine Auflagefläche geführten Träger (25), mit einer Schlitzdüse (2) aus zumindest einer starren Lippe (6; 7) und zumindest einer elastischen Lippe (3; 4) aus einem Flachband, dadurch gekennzeichnet, daß die starre Lippe (6; 7) eine erste Fläche aufweist, die eine Innenseite eines Düsenschlitzes der Schlitzdüse (2) bildet, daß eine zweite Fläche der starren Lippe als schräge Außenseite der Schlitzdüse mit der ersten Fläche einen Neigungswinkel im Bereich von 20° bis 70° zu dem Düsenschlitz einschließt, daß eine rechtwinklig zu der ersten Fläche angeordnete Frontseite (16; 17, 18) die erste und zweite Fläche miteinander verbindet und eine Austrittsöffnung (5) der Schlitzdüse (2) begrenzt, und daß zumindest eine der elastischen Lippen (3; 4) an der schrägen Außenseite der Schlitzdüse anliegt und über die Frontseite (16; 17; 18) der Austrittsöffnung (5) vorsteht.

2. Beschichtungsvorrichtung nach Anspruch 1, dadurch gekennzeichnet, daß die Schlitzdüse (2) zwei starre Lippen (6, 7) aufweist, von denen jede eine Innenseite des Düsenschlitzes, eine schräge Außenseite und eine Frontseite (17, 18) umfaßt, die die Austrittsöffnung (5) der Schlitzdüse (2) begrenzt, daß zwei elastische Lippen (3, 4) vorhanden sind, von denen je eine austauschbar an jeder schrägen Außenseite befestigt ist und daß jede der beiden elastischen Lippen über die Frontseite (17, 18) der Austrittsöffnung (5) vorsteht.

3. Beschichtungsvorrichtung nach Anspruch 2, dadurch gekennzeichnet, daß die elastischen Lippen (3, 4) auf den Außenseiten der starren Ober- und UnterLippe (6, 7) der Beschichtungsvorrichtung (1) austauschbar befestigt sind.

4. Beschichtungsvorrichtung nach Anspruch 3, dadurch gekennzeichnet, daß Klemmleisten (8, 9) vorhanden sind und daS zwischen jeder der Klemmleisten und der Außenseite der Ober- bzw. Unterlippe (6, 7) eine elastische Lippe (3, 4) festgeklemmt ist.

5. Beschichtungsvorrichtung nach Anspruch 4, dadurch gekennzeichnet, daß jede der elastischen Lippen (3, 4) maßgenaue Löcher (10, 11) aufweist und auf Paßstifte (12, 13) auf den Außenseiten der Beschichtungsvorrichtung (1) aufgeschoben ist und daß die mit Löchern versehenen Klemmleisten (8, 9) mittels Klemmschrauben (14, 15) mit den Paßstiften verschraubt sind.

6. Beschichtungsvorrichtung nach Anspruch 4, dadurch gekennzeichnet, daß die Klemmleisten (8, 9) aus einem magnetischen Werkstoff bestehen und durch magnetische Anziehung an die Außenseiten der Ober- und Unterlippe (6, 7) die elastischen Lippen (3, 4) festhalten.

7. Beschichtungsvorrichtung nach Anspruch 2, dadurch gekennzeichnet, daß das Material der elastischen Lippen (3, 4) Kunststoff, Metall oder Gummi ist.

8. Beschichtungsvorrichtung nach Anspruch 7, dadurch gekennzeichnet, daß die elastischen Lippen aus Polyesterfolien mit einer Dicke von 50 bis 400 µm bestehen.

9. Beschichtungsvorrichtung nach Anspruch 7, dadurch gekennzeichnet, daß der Kunststoff für die elastischen Lippen (3, 4) aus der Gruppe, bestehend aus Polyamiden, Polyolefinen, perfluorierten Alkanen, ausgewählt ist.

10. Beschichtungsvorrichtung nach Anspruch 7, dadurch gekennzeichnet, daß der Gummi für die elastischen Lippen (3, 4) aus lösemittelresistenten Werkstoffen, wie fluorhaltigen Elastomeren, ausgewählt ist.

11. Beschichtungsvorrichtung nach Anspruch 7, dadurch gekennzeichnet, daß das Metall für die elastischen Lippen (3, 4) aus der Gruppe Stahl, Messing, Nickel, Aluminium, Kupfer ausgewählt ist.

12. Beschichtungsvorrichtung nach Anspruch 4, dadurch gekennzeichnet, daß jede der Klemmleisten (8, 9) mit einem Anschlag (21, 22) für die elastische Lippe (3, 4) ausgestattet ist und daS die Klemmleisten durch Stellschrauben (23, 24) auf den Außenseiten der Beschichtungsvorrichtung (1) verschiebbar und positionierbar sind.

13. Beschichtungsvorrichtung nach Anspruch 2, dadurch gekennzeichnet, daß die beiden elastischen Lippen (3, 4) unterschiedlich weit über die Frontseiten (17, 18) der Austrittsöffnung (5) vorstehen.

14. Beschichtungsvorrichtung nach Anspruch 13, dadurch gekennzeichnet, daS die in Laufrichtung des Trägers (25) weiter hinten liegende elastische Lippe (3) um 25 bis 250 µm weiter von dem Träger (25) zurückversetzt ist als die in Laufrichtung des Trägers vordere Lippe (4).

15. Beschichtungsvorrichtung nach Anspruch 2, dadurch gekennzeichnet, daS die beiden elastischen Lippen (3, 4) gleichen Abstand zum Träger besitzen.

16. Beschichtungsvorrichtung nach Anspruch 13, dadurch gekennzeichnet, daß die in Laufrichtung des Trägers (25) weiter hinten liegende elastische Lippe (3) näher zu dem Träger angeordnet ist als die in Laufrichtung des Trägers vordere Lippe (4) und daß der Abstand der vorderen elastischen Lippe (4) von dem Träger (25) gleich der einfachen bis doppelten Naßfilmdicke (d) ist.

17. Beschichtungsvorrichtung nach Anspruch 1, dadurch gekennzeichnet, daß die elastische Lippe (3) durch eine Klemmleiste (8), die mittels einer Klemmschraube (14) mit der schrägen Außenseite der starren Lippe (6) verschraubt ist, festgehalten ist und daß ein parallel zu der Klemmschraube (14) in der Oberlippe angeordneter Arretierungsstift (20) die Lippe (3) durchsetzt und lagefixiert.

18. Beschichtungsvorrichtung nach Anspruch 1, dadurch gekennzeichnet, daß die elastische Lippe (3) durch eine mittels zweier Klemmschrauben (14, 15) mit der Außenseite der starren Lippe (6) verbundenen Klemmleiste (8) festgehalten ist.

19. Beschichtungsvorrichtung nach Anspruch 3, dadurch gekennzeichnet, daß die schrägen Außenseiten der Ober- und der Unterlippe der Schlitzdüse (2) jeweils einen Winkel im Bereich von 20° bis 70° mit einem Düsenspalt der Schlitzdüse (2) einschließen.

20. Beschichtungsvorrichtung nach Anspruch 2, dadurch gekennzeichnet, daß die eine elastische Lippe (3) parallel zu der Oberkante (26) der starren Unterlippe (7) der schlitzdüse (2) verläuft und zugleich die obere Begrenzungswand der Schlitzdüse (2) bildet und daß die andere elastische Lippe (4) an der schrägen Außenseite der Unterlippe (7) befestigt ist.

21. Beschichtungsvorrichtung nach Anspruch 1, dadurch gekennzeichnet, daß die Schlitzdüse (2) nur an einer der schrägen Außenseiten von Ober- und Unterlippe die elastische Lippe (3; 4) aufweist, während die andere Außenseite lippenlos ist.

22. Beschichtungsvorrichtung nach Anspruch 2, dadurch gekennzeichnet, daß die Lippen (3, 4) plan oder radienförmig, entsprechend der Krümmung der Auflagenfläche (19), über die der Träger geführt ist, geschliffen sind.

23. Beschichtungsvorrichtung nach Anspruch 3, dadurch gekennzeichnet, daß ein Spalt (27) zwischen den elastischen Lippen (3, 4) enger als der Düsenspalt der Schlitzdüse (2) ist.

## Claims

1. Coating device (1) for applying thin wet films to a carrier (25) which is guided continuously over a supporting face, the said device having a slit-type nozzle (2) consisting of at least one rigid lip (6; 7) and at least one elastic lip (3; 4) consisting of a flat band, characterised in that the rigid lip (6; 7) has a first face which forms an inner side of a nozzle slit of the slit-type nozzle (2), that a second face of the rigid lip, as the oblique outer side of the slit-type nozzle, forms, with the first face, an angle of inclination in the range from 20° to 70° in relation to the nozzle slit, that a front side (16; 17, 18) disposed at right angles to the first face connects the first and second faces to one another and delimits an exit aperture (5) of the slit-type nozzle (2), and that at least one of the elastic lips (3; 4,) protrudes above the front side (16; 17, 18) of the said exit aperture (5).

2. Coating device according to claim 1, characterised in that the slit-type nozzle (2) has two rigid lips (6, 7), each of which comprises an inner side of the nozzle slit, an oblique outer side and a front side (17, 18) which delimits the exit aperture (5) of the slit-type nozzle (2), that two elastic lips (3, 4) are present, of which one in each case is fastened to each oblique outer side in a replaceable manner, and that each of the two elastic lips projects above the front side (17, 18) of the exit aperture (5).

3. Coating device according to claim 2, characterised in that the elastic lips (3, 4) are fastened on the outer sides of the rigid upper and lower lips (6, 7) of the coating device (1) in a replaceable manner.

4. Coating device according to claim 3, characterised in that clamping strips (8, 9) are present, and that an elastic lip (3, 4) is clamped fast between each of the clamping strips and the outer side of the upper or lower lip (6, 7).

5. Coating device according to claim 4, characterised in that each of the elastic lips (3, 4) has dimensionally accurate holes (10, 11) and is pushed onto fitting pins (12, 13) on the outer sides of the coating device (1), and that the clamping strips (8, 9), which are provided with holes, are bolted to the fitting pins by means of clamping screws (14, 15).

6. Coating device according to claim 4, characterised in that the clamping strips (8, 9) consist of a magnetic material and secure the elastic lips (3, 4) by magnetic attraction to the outer sides of the upper and lower lips (6, 7).

7. Coating device according to claim 2, characterised in that the material of the elastic lips (3, 4) is plastic, metal or rubber.

8. Coating device according to claim 7, characterised in that the elastic lips consist of polyester foils with a thickness of 50 to 400 µm.

9. Coating device according to claim 7, characterised in that the plastic for the elastic lips (3, 4) is selected from the group consisting of polyamides, polyolefins and perfluorinated alkanes.

10. Coating device according to claim 7, characterised in that the rubber for the elastic lips (3, 4) is selected from solvent-resistant materials such as fluorine-containing elastomers.

11. Coating device according to claim 7, characterised in that the metal for the elastic lips (3, 4) is selected from the following group: steel, brass, nickel, aluminium or copper.

12. Coating device according to claim 4, characterised in that each of the clamping strips (8, 9) is equipped with a stop (21, 22) for the elastic lip (3, 4), and that the clamping strips can be displaced and positioned by adjusting screws (23, 24) on the outer sides of the coating device (1).

13. Coating device according to claim 2, characterised in that the two elastic lips (3, 4) protrude to a differing extent above the front sides (17, 18) of the exit aperture (5).

14. Coating device according to claim 13, characterised in that the elastic lip (3) which, in the direction of running of the carrier (25), is located further back, is offset further back from the carrier (25) by 25 to 250 µm than the lip (4) which is in front in the direction of running of the carrier.

15. Coating device according to claim 2, characterised in that the two elastic lips (3, 4) are at the same distance from the carrier.

16. Coating device according to claim 13, characterised in that the elastic lip (3) which, in the direction of running of the carrier (25), is located further back is disposed closer to the carrier than the lip (4) which is in front in the direction of running of the carrier, and that the distance of the front elastic lip (4) from the carrier (25) is equal to between one and two times the thickness (d) of the wet film.

17. Coating device according to claim 1, characterised in that the elastic lip (3) is secured by a clamping strip (8) which is bolted to the oblique outer side of the rigid lip (6) by means of a clamping screw (14), and that a locking pin (20) disposed parallel to the clamping screw (14) in the upper lip passes through the lip (3) and fixes it in position.

18. Coating device according to claim 1, characterised in that the elastic lip (3) is secured by a clamping strip (8) connected to the outer side of the rigid lip (6) by means of two clamping screws (14, 15).

19. Coating device according to claim 3, characterised in that the oblique outer sides of the upper and lower lips of the slit-type nozzle (2) form, in each case, an angle in the range from 20° to 70° with a nozzle gap in the slit-type nozzle (2).

20. Coating device according to claim 2, characterised in that one elastic lip (3) extends parallel to the upper edge (26) of the rigid lower lip (7) of the slit-type nozzle (2) and at the same time forms the upper boundary wall of the said slit-type nozzle (2), and that the other elastic lip (4) is fastened to the oblique outer side of the lower lip (7).

21. Coating device according to claim 1, characterised in that the slit-type nozzle (2) has the elastic lip (3, 4) only on one of the oblique outer sides of the upper and lower lips, while the other outer side is devoid of a lip.

22. Coating device according to claim 2, characterised in that the lips (3, 4) are ground so as to be flat or radius-shaped in a manner corresponding to the curvature of the supporting face (19) over which the carrier is guided.

23. Coating device according to claim 3, characterised in that a gap (27) between the elastic lips (3, 4) is narrower than the nozzle gap of the slit-type nozzle (2).

## Revendications

1. Dispositif d'enduction (1) pour l'application de couches humides minces sur un support (25) guidé en continu sur une surface d'appui, avec une filière à fente (2) constituée par au moins une lèvre rigide (6 ; 7) et au moins une lèvre élastique (3 ; 4) en une bande plate, caractérisé en ce que la lèvre rigide (6; 7) présente une première surface qui forme un côté interne d'une fente de filière de la filière à fente (2), en ce qu'une deuxième surface de la lèvre rigide en tant que côté externe oblique de la filière à fente forme avec la première surface un angle d'inclinaison dans le domaine de 20° à 70°C par rapport à la fente de filière, en ce qu'un côté frontal (16 ; 17, 18) disposé à angle droit par rapport à la première surface relie la première et la seconde surfaces et délimite une ouverture de sortie (5) de la filière à fente (2), et en ce qu'au moins une des lèvres élastiques (3 ; 4) repose sur le côté externe oblique de la filière à fente et fait saillie au delà du côté frontal (16; 17; 18) de l'ouverture de sortie (5).

2. Dispositif d'enduction selon la revendication 1, caractérisé en ce que la filière à fente (2) comporte deux lèvres rigides (6, 7) dont chacune comprend un côté interne de la fente de filière, un côté externe oblique et un côté frontal (17, 18) qui délimite l'ouverture de sortie (5) de la filière à fente (2), en ce que deux lèvres élastiques (3, 4) sont présentes dont chacune est fixée de manière interchangeable sur chaque côté externe oblique et en ce que chacune des deux lèvres élastiques fait saillie au delà du côté frontal (17, 18) de l'ouverture de sortie (5).

3. Dispositif d'enduction selon la revendication 2, caractérisé en ce que les lèvres élastiques (3, 4) sont fixées de manière interchangeable sur les côtés externes de la lèvre supérieure et de la lèvre inférieure rigides (6, 7) du dispositif d'enduction (1).

4. Dispositif d'enduction selon la revendication 3, caractérisé en ce que des barres de serrage (8, 9) sont présentes et en ce qu'une lèvre élastique (3, 4) est fixée par serrage entre chacune des barres de serrage et le côté externe de la lèvre supérieure ou inférieure (6, 7).

5. Dispositif d'enduction selon la revendication 4, caractérisé en ce que chacune des lèvres élastiques (3, 4) comporte des trous à dimensions exactes (10, 11) et est enfilée sur des goujons d'assemblage (12, 13) sur les côtés externes du dispositif d'enduction (1) et en ce que les barres de serrage (8, 9) munies de trous sont vissées au moyen de vis de serrage (14, 15) avec les goujons d'assemblage.

6. Dispositif d'enduction selon la revendication 4, caractérisé en ce que les barres de serrage (8, 9) consistent en un matériau magnétique et maintiennent par attraction magnétique les lèvres élastiques (3, 4) sur les côtés externes des lèvres supérieure et inférieure (6, 7).

7. Dispositif d'enduction selon la revendication 2, caractérisé en ce que le matériau des lèvres élastiques (3, 4) est une matière plastique, un métal ou du caoutchouc.

8. Dispositif d'enduction selon la revendication 7, caractérisé en ce que les lèvres élastiques consistent en feuilles de polyester d'une épaisseur de 50 à 400 µm.

9. Dispositif d'enduction selon la revendication 7, caractérisé en ce que la matière plastique pour les lèvres élastiques (3, 4) est choisie dans le groupe consistant en les polyamides, les polyoléfines, les alcanes perfluorées.

10. Dispositif d'enduction selon la revendication 7, caractérisé en ce que le caoutchouc pour les lèvres élastiques (3, 4) est choisi parmi les matériaux résistant aux solvants, comme les élastomères fluorés.

11. Dispositif d'enduction selon la revendication 7, caractérisé en ce que le métal pour les lèvres élastiques (3, 4) est choisi dans le groupe de l'acier, du laiton, du nickel, de l'aluminium, du cuivre.

12. Dispositif d'enduction selon la revendication 4, caractérisé en ce que chacune des barres de serrage (8, 9) est munie d'une butée (21, 22) pour les lèvres élastiques (3, 4) et en ce que les barres de serrage sont déplaçables et positionnables sur les côtés externes du dispositif d'enduction (1) par des vis de réglage (23, 24).

13. Dispositif d'enduction selon la revendication 2, caractérisé en ce que les deux lèvres élastiques (3, 4) font saillie dans une mesure différente au delà des côtés frontaux (17, 18) de l'ouverture de sortie (5).

14. Dispositif d'enduction selon la revendication 13, caractérisé en ce que la lèvre élastique (3) située plus à l'arrière dans le sens du déplacement du support (25) est en retrait par rapport au support (25) de 25 à 250 µm de plus que la lèvre (4) antérieure dans le sens de déplacement du support.

15. Dispositif d'enduction selon la revendication 2, caractérisé en ce que les deux lèvres élastiques (3, 4) possèdent la même distance au support.

16. Dispositif d'enduction selon la revendication 13, caractérisé en ce que la lèvre élastique (3) située plus à l'arrière dans le sens de déplacement du support (25) est disposée plus près du support que la lèvre (4) antérieure dans le sens de déplacement du support et en ce que la distance de la lèvre élastique antérieure (4) au support (25) est égale à une à deux fois l'épaisseur de couche humide (d).

17. Dispositif d'enduction selon la revendication 1, caractérisé en ce que la lèvre élastique (3) est maintenue par une barre de serrage (8) qui est vissée au moyen d'une vis de serrage (14) au côté externe oblique de la lèvre rigide (6) et en ce qu'une cheville d'arrêt (20) disposée parallèlement à la vis de serrage (14) dans la lèvre supérieure traverse et fixe en position la lèvre (3).

18. Dispositif d'enduction selon la revendication 1, caractérisé en ce que la lèvre élastique (3) est maintenue par une barre de serrage (8) reliée au côté externe de la lèvre rigide (6) au moyen de deux vis de serrage (14, 15).

19. Dispositif d'enduction selon la revendication 3, caractérisé en ce que les côtés externes obliques de la lèvre supérieure et de la lèvre inférieure de la filière à fente (2) forment chacun un angle dans le domaine de 20° à 70° avec un interstice de filière de la filière à fente (2).

20. Dispositif d'enduction selon la revendication 2, caractérisé en ce qu'une lèvre élastique (3) s'étend parallèlement au bord supérieur (26) de la lèvre inférieure rigide (7) de la filière à fente (2) et forme en même temps la paroi de limitation supérieure de la filière à fente (2) et en ce que l'autre lèvre élastique (4) est fixée sur le côté externe oblique de la lèvre inférieure (7).

21. Dispositif d'enduction selon la revendication 1, caractérisé en ce que la filière à fente (2) comporte la lèvre élastique (3 ; 4) seulement sur l'un des côtés externes obliques de la lèvre supérieure et de la lèvre inférieure tandis que l'autre côté externe est exempt de lèvre.

22. Dispositif d'enduction selon la revendication 2, caractérisé en ce que les lèvres (3, 4) sont dressées de manière plane ou en forme de rayon selon la courbure de la surface d'appui (19) sur laquelle est guidé le support.

23. Dispositif d'enduction selon la revendication 3, caractérisé en ce qu'un interstice (27) entre les lèvres élastiques (3, 4) est plus étroit que l'interstice de filière de la filière à fente (2).
